# EUROPÄISCHE PATENTSCHRIFT

(11) **EP 2 526 811 B1**
(45) Veröffentlichungstag und Bekanntmachung des Hinweises auf die Patenterteilung: **11.05.2016**
(21) Anmeldenummer: 12169197.6
(22) Anmeldetag: 24.05.2012
(51) Int. Cl.: B26B 13/20, A45D 7/00, A45D 24/02, A45D 24/10, A45D 24/36, B26B 13/12

(54) **Verfahren zum Schneiden von Kopfhaaren und Vorrichtung zur Verwendung hierbei**
Method for cutting head hair and device for the method
Procédé de coupe de cheveux et dispositif d'utilisation pour le procédé

(30) Priorität: 26.05.2011 CH 9012011; 16.05.2012 CH 6962012
(43) Veröffentlichungstag der Anmeldung: 28.11.2012
(73) Patentinhaber: De Donno, Lara, 4310 Rheinfelden (CH)
(72) Erfinder: De Donno, Lara, 4310 Rheinfelden (CH)
(74) Vertreter: Schneider Feldmann AG Patent- und Markenanwälte

(56) Entgegenhaltungen:
- DE-C- 162 420
- DE-C1- 19 538 367
- DE-U1- 29 620 301
- GB-A- 305 071
- US-A- 5 131 418
- US-A- 5 781 999
- US-A1- 2005 028 834
- US-A1- 2009 217 937
- US-B1- 6 257 248
- US-B1- 6 883 238

## Beschreibung

Die vorliegende Erfindung betrifft ein Verfahren zum Schneiden von Kopfhaaren gemäss Anspruch 1.

Die Lockenbildung der Kopfhaare kann genetisch bedingt sein oder wie seit vielen Jahren bekannt unter Wärmeeinfluss, wie dies früher mittels Brennscheren und später mit Hilfe von Lockenwicklern erzielt werden. Neben thermischer Beeinflussung sind neuerdings auch chemische Bearbeitungsverfahren bekannt, die ein Wellung der Haare bewirken.

Mittels dem Haarschnitt Locken zu bilden ist bereits seit längere Zeit bekannt. Dies beruht darauf, dass kürzere Haare wegen des geringeren Eigengewichtes praktisch gerade von der Kopfhaut abstehen, wie dies bei Kurzhaarschnitten, insbesondere bei Männern, bekannt ist. Sind bei einer einzigen Haarsträhne die Haare unterschiedlich lang, so wirken die kürzeren Haare stützend und die längeren fallen über diese bei gleichzeitiger Lockenbildung hinweg.

Insbesondere beim sogenannten Pagenschnitt wird diese Technik angewendet um das lockige nach innen fallende Haare im halsnahen Bereich zu erzielen.

Bereits aus der WO 97/13623 B ist ein Verfahren zum Schneiden von Haaren zur Erzeugung von lockigen oder gewellten Frisuren bekannt, bei dem ein Haarpassée zwischen den Fingern der einen Hand etwa senkrecht zum Verlauf der parallelen Haaren gefasst wird und danach die geöffnete Schere mit der andren Hand schräg oder senkrecht zur Richtung des Haarpassée eingeführt wird. Danach wird eine Haarsträhne bei gleichzeitiger, gleichmässiger Drehung der Schere um eine Achse senkrecht zu der durch die Haarsträhne gebildete Ebene bis zu einem Schnittwinkel a durchgeführt, so dass ein bogenförmiger Schnitt entsteht mit im Wesentlichen gleichen Schnittradius. Dieses Prozedere wird danach pro Haarpassee mehrmals durchgeführt. Das Schneiden einer Haarsträhne bei gleichmässiger Drehung um einer Drehachse entspricht nicht dem üblichen Bewegungsablauf, da der Friseur meist den Haarschnitt mit der Schere vom Kopf des Kunden wegführend durchführt, während dies hier umgekehrt erfolgt. Um diese ungewohnte Bewegung durchführen zu können wird in der WO 97/13623 eine Schere vorgeschlagen, die ein Führungselement aufweist mit einer muldenähnlichen Einbuchtung in der eine Fingerkuppe zum Anliegen kommt und so die Drehbewegung der Schere um eine fixe Achse erfolgen kann. Neben der für die Friseure ungewohnte Bewegung kommt hinzu, dass bei kürzeren Haaren auch die Gefahr besteht den Kunden zu verletzten bei der Bewegung zu dessen Kopfhaut hin. Hinzu kommt, dass bei diesem bekannten Haarschneideverfahren allein schon durch das Führungselement und die Drehung um eine Fingerkuppe ein immer gleicher Radius erzielt wird, was aber den gestalterischen Freiraum des Friseurs einschränkt.

Die US-6'257'248 beschreibt ein Verfahren zum Schneiden von Kopfhaaren, bei dem ein Haarpassee ebenfalls zwischen den Fingern der einen Hand etwa senkrecht zum Verlauf der parallelen Haaren gefasst wird und bei dem der Schnitt während einer Gleitbewegung geführt wird. Die Art des zu erzielenden Schrittes wird aber nicht näher beschrieben und überlagerte Bewegungen sind nicht erkennbar.

Es ist daher die Aufgabe der vorliegenden Erfindung ein verbessertes, sichereres Verfahren zum Schneiden von Kopfhaaren zum Erzielen einer geschmeidig fallenden, lockigen Frisur, unter Verwendung einer Schere, zu erreichen, wobei wie bekannt, die folgenden Schritte durchgeführt werden:
a) Bilden eines ungeschnittenen Haarpassees mittels eines Kammes und Halten eines Haarpassées zwischen den zwei benachbarten Finger einer Hand etwa senkrecht zum Verlauf der parallelen Haare, die straff von der Kopfhaut abgehalten werden und danach
b) die geöffnete Schere mit der anderen Hand schräg oder senkrecht zur Verlaufsrichtung der Haare des gehaltenen Haarpassées eingeführt wird.
   Diese Aufgabe wird dadurch erfüllt, dass nach der Durchführung der beiden obgenannten Verfahrenschritte, folgende, erfindungsgemässe Schritte durchgeführt werden:
c) die Schere gleitend von einer Einschnittstelle von den das Haarpassée haltenden Fingern entfernt in Richtung zu den das Haarpassée haltenden Fingern bewegt wird und gleichzeitig eine Schliessbewegung der Schere durchgeführt wird und zwar so, dass
d) die Schnittlinie in einen auslaufenden Bogen von der Einschnittstelle aus mindestens annähernd senkrecht zu den Fingern hin verläuft, wobei
e) pro Haarpassee mehr als eine Schnittlinie durchgeführt wird,
wobei beim Schritt c) der Friseur mit der Schere (2) während der Gleitbewegung (9'') auch eine Schwenkbewegung vom Kopf des Kunden weg zu den das Haarpassee (1) haltenden Fingern (7) hin durchführt.

Weitere vorteilhafte Varianten des erfindungsgemässen Verfahren gehen aus den abhängigen Patentansprüche 2 bis 4 hervor.

In der Zeichnung ist schematisch die verfahrensgemässe Schnittweise dargestellt.

Will der Friseur einer Kundin zum erzielen einer geschmeidig fallenden, lockigen Frisur gemäss dem vorliegenden Verfahren die Haare schneiden, so verwendet er hierzu wie üblich eine Friseurschere. Hierbei ist es durchaus auch möglich dieses Verfahren mit einer herkömmlichen Friseurschere und einem üblichen Kamm durchzuführen. Mit einem Kamm 20 bildet er wie üblich ein ungeschnittenes Haarpassée 1 und hält dieses Haarpassée 1 zwischen zwei benachbarten Fingern 7 einer Hand 6, sodass die Haare parallel und etwas senkrecht zu den gestreckten Fingern 7 verläuft. Hierbei sollen die Haare relativ straff von der Kopfhaut 11 abgehalten werden. Unter einem Haarpassée versteht man die Gesamtheit, die zwischen den beiden Finger 7 gehaltenen Haare. Je nach der Breite des gehaltenen Haarpassées unterteilt er dieses entweder gedanklich oder mit Hilfe eines Kammes in rund 2-4 Strähnen 4. Nun fährt er mit der geöffneten Schere 2 schräg oder senkrecht zur Verlaufrichtung der Haare des gehaltenen Haarpassées 1 in eine solche Strähne 4 und bewegt nun die Schere gleitend 9'' in Richtung der Finger 7, welche das Haarpassée 1 halten. Während dieser Gleitbewegung 9'' führt er gleichzeitig mit der Schere eine Schliessbewegung 9' durch. Die Gleitbewegung 9'' und die Schliessbewegung 9' wird er dabei so koordinieren, dass die Schnittlinie 8 etwa in einer parabelförmigem Bogen von der Einschnittstelle aus zu den Fingern verläuft, wobei der Bogen so ausläuft, dass im Endbereich dieser in etwa senkrecht zu den Fingern 7 hin verläuft. Die Umschreibung der Schnittlinie 8 als in etwa parabelförmig bedeutet, dass die Einschnittstelle praktisch den Scheitelpunkt der Parabel bildet und die Schnittlinie 8 somit lediglich in etwa eine halbe Parabellinie bildet. Die Schnittlinie 8 liesse sich auch als eine viertel Ellipsenumfanglinie beschreiben, wobei die Einschnittstelle jenem Punkt der Ellipse entsprechen würde, in der die längere Diagonale endet und das Ende der Schnittlinie 8 sich dort befindet, wo die kürzere Diagonale der Ellipse endet. Selbstverständlich dienen diese Beschreibungsangaben lediglich dazu, um in etwa den Verlauf der Schnittlinie zu umschreiben. Der Friseur kann eine exakte Parabelkurve oder eine exakte elliptische Teilkurve natürlich nicht mit der Schere erzielen und die hier gegebenen Umschreibungen sollen lediglich darlegen, dass die Schnittlinie eine Kurve ist, die mit einem engen Radius beginnt und danach kontinuierlich der Krümmungsradius zunimmt und schliesslich praktisch in einer Gerade ausläuft. Hierbei erfolgt insgesamt eine Richtungsänderung um circa 90°. Um diese Kurve zu beschreiben braucht jedoch der Friseur die Schere nicht zu schwenken. Durch die entsprechende Koordination von Schliessbewegung 9' und Gleitbewegung 9'' der Schere 2 lässt sich bekanntlich jede Kurve erzielen.

Je nach der Breite des gefassten Haarpassées 1 werden 2 - 4 solche Schnittlinien 8 durchgeführt.

Wie bereits erwähnt lässt sich die Schnittlinie 8 lediglich durch die Koordination einer Gleitbewegung 9'' und einer Schliessbewegung 9' der Schere erzielen. Für etliche Friseure mag es jedoch leichter von der Hand gehen, wenn er die Schere während der Gleitbewegung 9" auch in eine Schwenkbewegung vom Kopf des Kunden weg zu den das Haarpassee 1 haltenden Fingern 7 hin durchführt. Gewisse Friseure halten mit derselben Hand, mit der sie das Haarpassée 1 halten auch noch den Kamm 20, der nun praktisch wie ein Schild vor den das Haarpassée 1 haltenden Fingern 7 liegt. Hierdurch sind die Finger des Friseurs auch geschützt.

Im Prinzip lässt sich der gewünschte Bogen der Schnittlinie 8 erzielen, indem man die Geschwindigkeit der Schliessbewegung 9' der Schere 2 während der Gleitbewegung 9'' von der Einschnittstelle 3 bis zum Ende der Schnittlinie 8 hin abnehmen lässt, während man gleichzeitig die Geschwindigkeit der Gleitbewegung 9'' gleich hält. Dies ist einfacher als die Geschwindigkeit der Schliessbewegung 9' gleich zu halten und dafür die Geschwindigkeit der Gleitbewegung 9'' zu erhöhen. Alternativ kann aber auch die Geschwindigkeit der Schliessbewegung 9' und die Geschwindigkeit der Gleitbewegung 9'' beide gleichbleibend sein, während zusätzlich der Friseur die Schere 2 vom Kopf 10 des Kunden weg zu den das Haarpassee 1 haltenden Fingern 7 schwenkt. Die Wahl der Bewegungsausübung liegt beim Friseur. Wesentlich ist lediglich das Resultat, nämlich die zu erzielende Schnittlinie 8.

Das erfindungsgemässe Verfahren verlangt vom Friseur eine ungewohnte Drehbewegung der Hand. Üblicherweise hält der Friseur beziehungsweise die Friseuse die Schere so, dass in einem Auge der Daumen und im anderen Auge der Ringfinger ruht, während Zeigefinger und Mittelfinger auf jenem Schenkel liegen, an dem das Auge angeformt ist, in dem der Ringfinger eingeführt ist. Während der Ringfinger normalerweise relativ dünn ist, kann er die Schwenkbewegung in der Öse problemlos folgen. Der dickere Daumen kommt jedoch bei dieser Schwenkbewegung immer am hinteren Auge der Schere zum Anstossen. Dies ist unangenehm und kann nach einer längeren Zeit zu entsprechenden Beschwerden führen. Entsprechend wird als Mittel zum Durchführen des erfindungsgemässen Haarschneidverfahrens eine besonders gestaltete Schere vorgeschlagen, mit einem zur Aufnahme des Daumens offenen Auge, wie beispielsweise aus der US-5,781,999 bekannt.

### Bezugszeichenliste:

- 1: Haarpasseé
- 2: Schere
- 3: Einschnittstelle
- 4: Strähne
- 5: Strähnenunterteilung
- 6: Hand
- 7: Finger
- 8: Schnittlinie
- 9': Schliessbewegung der Schere
- 9": Gleitbewegung der Schere
- 10: Kopf

## Patentansprüche

1. Verfahren zum Schneiden von Kopfhaaren zum Erzielen einer geschmeidig fallenden, lockigen Frisur, unter Verwendung einer Schere (2), wobei folgende Schritte durchgeführt werden:
a)Bilden eines ungeschnittenen Haarpassées (1) mittels eines Kamms (20) und Halten des Haarpassées (1) zwischen zwei benachbarten Fingern (7) einer Hand (6) etwa senkrecht zum Verlauf der parallelen Haare, die straff von der Kopfhaupt abgehalten werden und danach
b)die geöffnete Schere (2) mit der anderen Hand schräg oder senkrecht zur Verlaufsrichtung der Haare des gehaltenen Haarpassée (1) eingeführt wird,
c) die Schere (2) gleitend (9'') von einer Einschnittstelle (3) von den das Haarpassée (1) haltenden Fingern (7) entfernt in Richtung zu den das Haarpassée (1) haltenden Fingern (7) bewegt wird und gleichzeitig eine Schliessbewegung (9') der Schere (2) durchgeführt wird, und zwar so, dass
d) eine auslaufende bogenförmige Schnittlinie (8) von der Einschnittstelle (3) aus auslaufend mindestens annähernd senkrecht zu den Fingern (7) hin verläuft, wobei
e) pro Haarpassée (1) mehr als eine Schnittlinie (8) durchgeführt wird,
**dadurch gekennzeichnet, dass** beim Schritt c) der Friseur mit der Schere (2) während der Gleitbewegung (9'') auch eine Schwenkbewegung vom Kopf des Kunden weg zu den das Haarpassée (1) haltenden Fingern (7) hin durchführt.

2. Verfahren nach Anspruch 1, **dadurch gekennzeichnet, dass** beim Schritt c) die Geschwindigkeit der Schliessbewegung (9') der Schere (2) gleich bleibt, während die Geschwindigkeit der Gleitbewegung (9'') von der Einschnittstelle (3) bis zum Ende der Schnittlinie (8) abnimmt.

3. Verfahren nach Anspruch 1, **dadurch gekennzeichnet, dass** beim Schritt c) die Geschwindigkeit der Schliessbewegung (9') und die Geschwindigkeit der Gleitbewegung (9") der Schere (2) sich linear verhalten, und gleichzeitig der Friseur die Schere (2) von dem Kopf des Kunden weg zu den das Haarpassée (1) haltenden Fingern (7) schwenkt.

4. Verfahren nach Anspruch 1, **dadurch gekennzeichnet, dass** beim Schritt e) 2 - 4 Schnitte pro Haarpassée (1) angelegt werden.

## Claims

1. A method for cutting hair for obtaining a smooth, curly hairstyle, using scissors (2), wherein the following steps are carried out:
a) forming an uncut chunk of hair (1) by means of a comb (20) and holding the chunk of hair (1) between two adjacent fingers (7) of a hand (6) approximately vertically to the shape of the parallel hair, which is held tightly away from the scalp and then
b) the open scissors (2) are inserted with the other hand at an angle or vertically to the shape of the hair of the chunk of hair (1), which is held,
c) the scissors (2) are moved so as to slide (9") from a cutting point (3), away from the fingers (7), which hold the chunk of hair (1), in the direction of the fingers (7), which hold the chunk of hair (1), and a closing movement (9') of the scissors (2) is carried out at the same time, namely such that
d) a leveling curve-shaped cutting line (8) runs from the cutting point (3) so as to level out at least approximately vertically to the fingers (7), wherein
e) more than one cutting line (8) is carried out for each chunk of hair (1),
**characterized in that**, in the case of step c), the hairdresser carries out a pivot movement away from the head of the client towards the fingers (7), which hold the chunk of hair (1), during the sliding movement (9").

2. The method according to claim 1, **characterized in that**, in the case of step c), the speed of the closing movement (9') of the scissors (2) remains the same, while the speed of the sliding movement (9") decreases from the cutting point (3) to the end of the cutting line (8).

3. The method according to claim 1, **characterized in that**, in the case of step c), the speed of the closing movement (9') and the speed of the sliding movement (9") of the scissors (2) are linear and the hairdresser at the same time pivots the scissors (2) away from the head of the client and towards the fingers (7), which hold the chunk of hair (1).

4. The method according to claim 1, **characterized in that**, in the case of step e), 2-4 cuts are applied for each chunk of hair (1).

## Revendications

1. Procédé de coupe de cheveux pour produire une coiffure bouclée, a tombé souple, en utilisant des ciseaux (2), dans lequel les étapes suivantes sont exécutées :
a) former une mèche de cheveux non coupée (1) au moyen d'un peigne (20) et maintenir la mèche de cheveux (1) entre deux doigts voisins (7) d'une main (6) approximativement perpendiculairement au cours des cheveux parallèles, qui sont maintenus tendus de la peau du crâne et ensuite
b) les ciseaux ouverts (2) sont introduits avec l'autre main obliquement ou perpendiculairement à la direction du cours des cheveux de la mèche de cheveux (1) maintenue,
c) les ciseaux (2) sont déplacés par glissement (9'') à partir d'un emplacement de coupe par le doigt (7) maintenant la mèche de cheveux (1) à distance dans a direction allant vers les doigts (7) maintenant la mèche de cheveux (1) et simultanément un mouvement de fermeture (9') des ciseaux (2) est exécuté, de sorte que
d) une ligne de coupe (8) arquée à partir de l'emplacement de coupe (3) s'étend en allant au moins approximativement perpendiculairement aux doigts (7), dans lequel
e) par mèche de cheveux (1) plus d'une ligne de coupe (8) est exécutée,
**caractérisé en ce que** lors de la coupe c) le coiffeur effectue avec les ciseaux (2) pendant le mouvement glissant (9'') également un mouvement pivotant de la tête du client au doigt (7) maintenant la mèche de cheveux (1).

2. Procédé selon la revendication 1, **caractérisé en ce que** à l'étape c) la vitesse du mouvement de fermeture (9') des ciseaux (2) reste identique, alors que la vitesse du mouvement glissant (9'') de l'emplacement de coupe (3) à l'extrémité de la ligne de coupe (8) diminue.

3. Procédé selon la revendication 1, **caractérisé en ce qu'**à l'étape c) la vitesse du mouvement de fermeture (9') et la vitesse du mouvement glissant (9'') des ciseaux se déroulent linéairement et simultanément le coiffeur pivote les ciseaux (2) de la tête du client vers les doigts (7) maintenant la mèche de cheveux (1).

4. Procédé selon la revendication 1, **caractérisé en ce que** à l'étape e) 2-4 coupes par mèche de cheveux (1) sont effectuées.
